# EUROPÄISCHE PATENTSCHRIFT

(11) **EP 3 632 134 B1**
(45) Veröffentlichungstag und Bekanntmachung des Hinweises auf die Patenterteilung: **19.07.2023**
(21) Anmeldenummer: 18707684.9
(22) Anmeldetag: 23.02.2018
(51) Int. Cl.: H04R 1/34

(54) **LAUTSPRECHERBOX UND SÄULENLAUTSPRECHERBOX**
LOUDSPEAKER BOX AND COLUMN LOUDSPEAKER BOX
ENCEINTE DE HAUT-PARLEUR ET ENCEINTE DE HAUT-PARLEUR À COLONNE

(30) Priorität: 31.05.2017 DE 102017209193
(43) Veröffentlichungstag der Anmeldung: 08.04.2020
(73) Patentinhaber: Robert Bosch GmbH, 70442 Stuttgart (DE)
(72) Erfinder: SCHLITTMEIER, Thomas, 84032 Altdorf (DE)
(86) Internationale Anmeldenummer: PCT/EP2018/054460
(87) Internationale Veröffentlichungsnummer: WO 2018/219505

(56) Entgegenhaltungen:
- EP-A2- 1 178 702
- US-A- 6 112 847
- US-A1- 2003 188 920
- US-A1- 2015 271 591
- US-B1- 7 624 839

## Beschreibung

### Stand der Technik

Die Erfindung betrifft eine Lautsprecherbox mit einem Gehäuse, einem in dem Gehäuse angeordneten Lautsprecher zur Erzeugung von Schall und einer Vorrichtung zur Schallführung, wobei die Vorrichtung zur Schallführung vor dem Lautsprecher in einer Schallausbreitungsrichtung angeordnet ist. Ferner betrifft die Erfindung eine Säulenlautsprecherbox.

Aus der Gebrauchsmusterschrift DE 20 2008 017 790 U1 ist eine Lautsprecheranordnung mit mehreren Lautsprechern bekannt, wobei ein Hochton-Lautsprecher zur Schallführung ein sich dessen Schallaustrittsöffnung anschließendes sich weitendes Horn aufweist.

Die US 2015/0271591 A1 offenbart ein Lautsprechersystem umfassend einen Lautsprecher, einen Beugungsschlitzwellenleiter und erste und zweite mechanische akustische Barrieren. Der Wellenleiter ist in der Nähe von dem Lautsprecher entlang einer Mittellinie des Lautsprechers angeordnet, so dass der Wellenleiter im Wesentlichen den gleiche Abstand auf beiden Seiten der Mittellinie des Lautsprecherwandlers aufweist.

### Offenbarung der Erfindung

### Vorteile der Erfindung

Die erfindungsgemäße Lautsprecherbox mit einem Gehäuse, einem in dem Gehäuse angeordneten Lautsprecher zur Erzeugung von Schall und einer Vorrichtung zur Schallführung, wobei die Vorrichtung zur Schallführung vor dem Lautsprecher in einer Schallausbreitungsrichtung angeordnet ist, wobei die Vorrichtung zur Schallführung derart ausgestaltet ist, dass die Vorrichtung zur Schallführung den vom Lautsprecher erzeugten Schall zu einem an einer Vorderseite der Vorrichtung zur Schallführung angeordneten, vorderseitigen Schlitz zur Schallabstrahlung leitet, hat den Vorteil, dass die Schallausbreitung in zum Schlitz senkrechter Ausbreitungsrichtung gleichmäßig erfolgt, indem eine nahezu ideale Zylinderwellenfront erzeugt wird, die dazu beträgt, dass ein Hörbereich optimal mit Schall versorgt wird und abseits dieses Hörbereichs möglichst wenig Schallenergie in den Raum gesendet wird.

Indem der vorderseitige Schlitz vertikal angeordnet ist, wird der Vorteil erzielt, dass die Schallausbreitung in horizontaler Richtung gleichmäßig in Form einer nahezu idealen Zylinderwellenfront erfolgt. Diesem Vorgehen liegt die Beobachtung zugrunde, dass in der Querrichtung zur Lautsprecherbox, also in horizontaler Richtung, durch Beugungseffekte an dem vorderseitigen Schlitz die abgestrahlten Schallwellen nach außen hin abgelenkt werden. Dies trägt zu einer breiten Abstrahlung bei. Besonders vorteilhaft ist hierbei, dass der vorderseitige Schlitz durch vorderseitige Längs- und/oder Querstege in Kammern unterteilt ist, da diese Gestaltung die Grundlage dafür bildet, dass die Schalllaufzeiten von der Rückseite zur Vorderseite der Vorrichtung zur Schallführung je nach Kammer unterschiedliche gewählt werden können, so dass insgesamt eine phasengleiche Schallabstrahlung ermöglicht wird. Dies trägt dazu bei, dass auch in vertikaler Richtung die Wellenfront einheitlich ist. Besonders vorteilhaft ist hierbei, wenn die vorderseitigen Öffnungen der Kammern koplanar und somit in einer Ebene als eine Schallwand angeordnet sind. Vorzugsweise wird dabei der vertikale Schlitz in Spalten und/oder Reihen von Kammern gegliedert. Besonders bevorzugt ist, dass der vorderseitige Schlitz lediglich eine einzige Spalte mit einer Anzahl von n Reihen aufweist. In einer Variante weist der vorderseitige Schlitz m Spalten mit n Reihen auf.

Besonders vorteilhaft ist, dass der vorderseitige Schlitz eine Breite zwischen 10 mm und 30 mm, vorzugsweise zwischen 15 mm und 25 mm, insbesondere 20 mm, aufweist. Der Vorteil besteht darin, dass durch diese Breite, die erzeugte Wellenfront im Bereich des Hörbereichs des Menschen, zwischen etwa 20 Hz und 20 kHz, insbesondere im Bereich zwischen 200 Hz und 12,5 kHz der angestrebten, optimalen Zylinderwellenfront entspricht.

In vorteilhafter Weise ist der Lautsprecher als Konuslautsprecher, insbesondere als Konusmittelton- und/oder Konusbreitband-Lautsprecher ausgebildet. Vorzugsweise weist der Lautsprecher eine Lautsprechermembran auf. Vorzugsweise ist der Lautsprecher als Tauchspulenlautsprecher ausgebildet, wobei eine Spule im Feld eines Magneten schwingt und dadurch die Lautsprechermembran zur Schallerzeugung bewegt. Die Vorteile bei den Konuslautsprechern liegt die Beobachtung zugrunde, dass Konuslautsprecher je nach Durchmesser zu den höheren Frequenzen hin zunehmend bündeln. Somit trägt dies zu einer verbesserten horizontale Schallabstrahlung in diesen Frequenzbereichen bei Konuslautsprechern bei.

Besonders vorteilhaft ist, dass die rückseitige Oberfläche der zum Lautsprecher zugewandten Rückseite der Vorrichtung zur Schallführung zumindest bereichsweise in Form eines Negativabdruckes des Lautsprechers und/oder der Lautsprechermembran ausgebildet ist. Dies hat den Vorteil, dass der Abstand zwischen Lautsprecher und/oder Lautsprechermembran zu der Oberfläche der Rückseite der Vorrichtung zur Schallführung nahezu einheitlich gleich ist. Dies trägt dazu bei, dass die Einkopplung des erzeugten Schalls in die Kanäle verbessert ist. Besonders vorteilhaft ist, dass die rückseitige Oberfläche der zum Lautsprecher zugewandten Rückseite der Vorrichtung zur Schallführung bis auf den Bereich der rückseitigen Schlitze in Form eines Negativabdruckes des Lautsprechers und/oder der Lautsprechermembran ausgebildet ist. Besonders vorteilhaft ist hierbei, wenn die rückseitige Oberfläche der zum Lautsprecher zugewandten Rückseite der Vorrichtung zur Schallführung zumindest im Bereich der Lautsprechermembran im Wesentlichen einen Abstand von kleiner als 10 mm, insbesondere kleiner als 5 mm, insbesondere kleiner als 2 mm, zur Lautsprechermembran aufweist. Bevorzugt wird der Abstand derart gewählt, dass die Lautsprechermembran bei maximaler Auslenkung gerade nicht mehr an der Rückseite der Vorrichtung zur Schallführung anschlägt und/oder diese berührt. Bevorzugt beträgt der Abstand 5 mm.

Besonders vorteilhaft ist, dass die Vorrichtung zur Schallführung zwischen dem rückseitigen Schlitz und einer der Kammern des vorderseitigen Schlitzes einen Kanal aufweist, wobei der Kanal eine vorbestimmte Schalllaufzeit hat. Es ist dabei vorgesehen, dass der von dem Lautsprecher erzeugte Schall in rückseitige Öffnungen der Kanäle geleitet wird. In einer bevorzugten Ausführungsform weisen alle Kanäle dieselben vorbestimmten Schalllaufzeiten auf. Dies führt zu einer konstruktiv einfach aufgebauten und damit kostengünstigen Lautsprecherbox. Bevorzugt ist die vorbestimmte Schalllaufzeit eines in den Kanal eingeleiteten Schalls bis zur Schallabstrahlung aus der Kammer für zumindest zwei Kanäle unterschiedlich. Besonders vorteilhaft ist hierbei, wenn die vorbestimmten Schalllaufzeiten der Kanäle derart gewählt sind, dass der Schall aus den Kammern des vorderseitigen Schlitzes im Wesentlichen phasengleich abgestrahlt wird. Dies trägt zu einem homogenen Schallfeld bei. Die Schalllaufzeiten der Kanäle werden bevorzugt durch die geometrische Länge der Kanäle eingestellt. Vorzugsweise wird die geometrische Länge durch Einfügen von Umlenkgeometrien innerhalb der Kanäle variiert und damit eingestellt. Vorzugsweise betragen die vorbestimmten Schalllaufzeiten zwischen 0,01 ms bis 0,02 ms, insbesondere zwischen 0,03 ms bis 0,09 ms.

Vorteilhaft ist eine Lautsprecherbox bei der zwischen der Rückseite der Vorrichtung zur Schallführung und dem Gehäuse und/oder dem Lautsprecher zumindest ein Dämpfungselement angeordnet ist, da hierdurch stehende Schallwellen zwischen der Rückseite der Vorrichtung zur Schallführung und dem Lautsprecher verhindert oder geschwächt werden. Insgesamt trägt dies zu einem homogenen Schallfeld bei. Bevorzugt ist das Dämpfungselement ein schallabsorbierendes Material, insbesondere ein schallabsorbierender Schaumstoff. Vorzugsweise sind zwei Dämpfungselemente angeordnet.

Vorteilhaft ist ferner eine Lautsprecherbox bei der zumindest eine Kante der Vorderseite der Vorrichtung zur Schallführung mit einem Radius zwischen 5 mm bis 30 mm, insbesondere mit einem Radius zwischen 10 mm bis 20 mm, gerundet ist. Dem liegt die Beobachtung zugrunde, dass scharfe Kanten an der Außenseite von Lautsprecherboxen durch Beugungseffekte zu inhomogenen Schallfeldern führen können. Dies trägt somit zu einem homogenen Schallfeld bei. Besonders vorteilhaft ist hierbei, wenn eine zumindest eine vertikale Kante der Vorderseite der Vorrichtung zur Schallführung einen Radius aufweist, da dies zu einem homogenen Schallfeld in horizontaler Richtung beiträgt.

Besonders vorteilhaft ist eine Säulenlautsprecherbox mit zumindest zwei übereinander angeordneten, vorstehend beschriebenen Lautsprecherboxen. Säulenlautsprecherboxen haben den Vorteil, dass sie ein schlankes, unauffälliges Erscheinungsbild haben. Ferner haben Säulenlautsprecherboxen den Vorteil, dass die Schallverteilung auf die üblichen Hörflächen optimal abgestimmt werden kann. Vorteilhaft ist hierbei insbesondere eine Säulenlautsprecherbox bei der die Oberflächennormalen der Vorderseiten der Vorrichtungen zur Schallführung von zwei direkt übereinander angeordnete Lautsprecherboxen einen Winkel zwischen 0° und 10°, vorzugsweise einen Winkel zwischen 0° und 5°, bilden. Bevorzugt beträgt der Winkel 1°. Dies trägt ebenfalls zu einem homogenen Schallfeld bei. Durch die derart gekrümmte Formgebung der Schallwand in Richtung der senkrechten Aufreihung der Lautsprecherboxen wird der Vorteil erzielt, dass eine an die Erfordernisse angepasst Breite der Schallabstrahlung erreicht wird. Die breite Schallabstrahlung wird dadurch erreicht, dass durch die gekrümmte Formgebung der aufgereihten Lautsprecherboxen die jeweilige Oberflächennormale der Vorderseite in eine andere Richtung weist. Diese Richtungsvektoren der Oberflächennormalen bilden eine Ebene. Die Schalllaufzeit von den einzelnen Lautsprecherboxen zu einem beliebigen Raumpunkt innerhalb dieser Ebene ist unterschiedlich lang. Dadurch bildet sich ein entsprechendes Interferrenzmuster. Vorzugsweise wird der Winkel zwischen den Lautsprecherboxen so gewählt, daß sich ein vorbestimmtes Interferrenzmuster einstellt, bei dem eine breitere Fläche der Haupt- und/oder Nebenmaxima beschallt wird, als dies bei nicht gewinkelter Anordnung der Fall wäre.

Weitere Vorteile ergeben sich aus der nachfolgenden Beschreibung von Ausführungsbeispielen mit Bezug zu den Figuren und aus den abhängigen Ansprüchen.

### Kurze Beschreibung der Zeichnungen

Ausführungsbeispiele der Erfindung sind in der Zeichnungen anhand mehrerer Figuren dargestellt und in der nachfolgenden Beschreibung näher erläutert.

Es zeigen:
- Figur 1: eine Säulenlautsprecherbox;
- Figur 2: eine Säulenlautsprecherbox in Explosionsdarstellung;
- Figur 3: eine Vorderseite einer Vorrichtung zur Schallführung;
- Figur 4: eine Rückseite einer Vorrichtung zur Schallführung.

### Beschreibung von Ausführungsbeispielen

Nachfolgend wird eine Lautsprecherbox mit einem Gehäuse, einem in dem Gehäuse angeordneten Lautsprecher zur Erzeugung von Schall und einer Vorrichtung zur Schallführung beschrieben, wobei die Vorrichtung zur Schallführung vor dem Lautsprecher in einer Schallausbreitungsrichtung angeordnet ist, wobei die Vorrichtung zur Schallführung derart ausgestaltet ist, dass die Vorrichtung zur Schallführung den vom Lautsprecher erzeugten Schall zu einem an einer Vorderseite der Vorrichtung zur Schallführung angeordneten, vorderseitigen Schlitz zur Schallabstrahlung leitet. Ferner wird eine Säulenlautsprecherbox mit zumindest zwei übereinander angeordneten Lautsprecherboxen beschrieben.

Figur 1 zeigt eine Säulenlautsprecherbox 10 mit einer Mehrzahl von gleichartigen, übereinander angeordneten Lautsprecherboxen 12. Die übereinander angeordneten Lautsprecherboxen 12 weisen jeweils einen Schallführungsvorsatz als einer Vorrichtung zur Schallführung 14 auf. Dabei sind die übereinander angeordneten Lautsprecherboxen 12 in einem Gehäuse 16 der Säulenlautsprecherbox 10 angeordnet. Am unteren Ende der Säulenlautsprecherbox 10 befindet sich eine Halterung 18, die dazu ausgestaltet ist, die Säulenlautsprecherbox 10 auf einem nicht gezeigtes Stativ anzubringen. Ferner zeigt die Figur 1 beispielhaft zwei Oberflächennormalen 19 der Vorrichtungen zur Schallführung 14 von zwei direkt übereinander angeordneten Lautsprecherboxen 12, hier speziell der dritten und vierten Lautsprecherbox 12 von oben. Die beiden Oberflächennormalen 19 schließen dabei in senkrechter Richtung einen Winkel 21 ein. Im bevorzugten Ausführungsbeispiel beträgt der Winkel 21 1°.

Figur 2 zeigt die Säulenlautsprecherbox 10 der Figur 1 in Explosionsdarstellung. Die Säulenlautsprecherbox 10 weist eine Mehrzahl von gleichartigen, übereinander angeordneten Lautsprecherboxen 12 auf. Die Lautsprecherboxen 12 sind in einem Gehäuse 16 der Säulenlautsprecherbox 10 angeordnet. Figur 2 zeigt ebenfalls eine Halterung 18, die dazu ausgestaltet ist, die Säulenlautsprecherbox 10 auf einem Stativ anzubringen. Jeder der Lautsprecherboxen 12 umfasst ein Gehäuse 20 der Lautsprecherbox 12 und einen im Gehäuse 20 angeordneten Lautsprecher 22. Im bevorzugten Ausführungsbeispiel handelt es sich bei dem Lautsprecher 22 um einen Konuslautsprecher mit einer Lautsprechermembran 23. Vorzugsweise ist der Lautsprecher 22 als Mitteltonlautsprecher und/oder als Brandbandlautsprecher ausgebildet. Ferner umfasst jeder der Lautsprecherboxen 12 eine als Schallführungsvorsatz ausgebildete Vorrichtung zur Schallführung 14. Im bevorzugten Ausführungsbeispiel sind alle Vorrichtungen zur Schallführung 14 der übereinander angeordneten Lautsprecherboxen 12 gleich ausgebildet. Die Vorrichtungen zur Schallführung 14 sind vorderseitig im Wesentlichen Quadratisch ausgebildet und weisen auf der Vorderseite 27 in den Ecken vier Aussparungen 26 auf, die dazu ausgebildet sind, um die Vorrichtung zur Schallführung 14 mittels vier Schrauben 24 an dem Gehäuse 20 der Lautsprecherbox 12 zu befestigen, wobei die Schrauben 24 in mit Außengewinden ausgebildeten Aufnahmen im Gehäuse 20 der Lautsprecherbox 12 eingreifen. Im bevorzugten Ausführungsbeispiel weist die Vorrichtung zur Schallführung 14 eine Breite von 100 mm und eine Höhe von 90 mm auf. Ferner zeigt die Figur 2 mit einem Pfeil symbolisiert die Schallausbreitungsrichtung 25 der Lautsprecherbox 12 bzw. der Säulenlautsprecherbox 10.

Figur 3 zeigt eine Vorderseite 27 der Vorrichtung zur Schallführung 14. Die Vorrichtung zur Schallführung 14 weist auf der Vorderseite 27 einen vorderseitigen Schlitz 30 auf. Im bevorzugten Ausführungsbeispiel ist der vorderseitige Schlitz 30 senkrecht und mittig in der Vorrichtung der Schallführung 14 angeordnet. Durch horizontale, vorderseitige Querstege 34 und einen senkrechten, vorderseitigen Längssteg 32 ist der vorderseitige Schlitz 30 in einzelne Kammern 36 unterteilt. Im bevorzugten Ausführungsbeispiel weist die Vorrichtung zur Schallführung acht Kammern 36 auf, die in zwei Spalten und vier Reihen angeordnet sind. Die Vorrichtung zur Schallführung 14 ist derart ausgestaltet, dass die Vorrichtung zur Schallführung 14 den von dem hinter der Vorrichtung zur Schallführung 14 angeordneten Lautsprecher erzeugten Schall zu dem an einer Vorderseite 27 der Vorrichtung zur Schallführung 14 angeordneten, vorderseitigen Schlitz 30 zur Schallabstrahlung leitet. Im bevorzugten Ausführungsbeispiel weist der vorderseitige Schlitz 30 eine Breite über die beiden horizontalen Kammern 36 von 20 mm auf. Ferner zeigt die Figur 3 vier in den Ecken angeordnete Aussparungen 26 mit Löchern. Die Aussparungen 26 sind ausgebildet, um die Vorrichtung zur Schallführung 14 mittels Schrauben an dem Gehäuse der Lautsprecherbox zu befestigen. Die beiden senkrechten Kanten 38 an der Vorderseite 27 der Vorrichtung zur Schallführung 14 weisen im bevorzugten Ausführungsbeispiel einen Radius von 15 mm auf.

Figur 4 zeigt eine Rückseite 41 der Vorrichtung zur Schallführung 14. Die Rückseite 41 weist in der Mitte der Vorrichtung zur Schallführung 14 einen senkrecht verlaufenden rückseitigen Schlitz 42 auf. Durch horizontale, rückseitige Querstege 48 und einen senkrechten, rückseitigen Längssteg 46 ist der rückseitige Schlitz 42 in einzelne Öffnungen für Kanäle 44 unterteilt. Im bevorzugten Ausführungsbeispiel weist die Vorrichtung zur Schallführung acht Kanäle 44 auf, die in zwei Spalten und vier Reihen angeordnet sind. Im bevorzugten Ausführungsbeispiel weist der rückseitige Schlitz 30 eine Breite über die beiden Kanäle 44 von 20 mm auf. Die Vorrichtung zur Schallführung 14 ist dabei derart ausgebildet, dass ein von einem Lautsprecher erzeugte Schall in den rückseitigen Schlitz 42 und/oder die Kanäle 44 des rückwärtigen Schlitzes 42 eingeleitet wird. Hierzu ist die rückseitige Oberfläche 50 der zum Lautsprecher zugewandten Rückseite 41 der Vorrichtung zur Schallführung 14 bereichsweise im Bereich der Lautsprechermembran und der Abdeckkappe des Lautsprechers in Form eines Negativabdruckes 52 des Lautsprechers und/oder der Lautsprechermembran ausgebildet ist. Im bevorzugten Ausführungsbeispiel beträgt der Abstand zwischen der rückseitigen Oberfläche 50 der zum Lautsprecher zugewandten Rückseite 41 der Vorrichtung zur Schallführung 14 bei auf dem Lautsprecher montierten Vorrichtung zur Schallführung 14 im Bereich des Negativabdrucks 52 etwa 5 mm. Ferner weisen im bevorzugten Ausführungsbeispiel die beiden Kanäle 44 oben und unten im Vergleich zu den beiden mittleren Kanälen 44 eine kürzere Schalllaufzeit auf, so dass der von dem Lautsprecher erzeugte Schall aus den Kammern des vorderseitigen Schlitzes im Wesentlichen phasengleich abgestrahlt wird. Die Schalllaufzeit der Kanäle 44 oben und unten beträgt 0,03 ms, während die Schalllaufzeit der beiden mittleren Kanäle 0,06 ms beträgt. Ferner zeigt die Figur 4 zwei Dämpfungselemente 54, die rechts und links zwischen der Rückseite 41 der Vorrichtung zur Schallführung 14 und dem Gehäuse und/oder dem Lautsprecher angeordnet sind. Die Dämpfungselemente 54 sind aus schallabsorbierendem Schaumstoff gebildet.

## Patentansprüche

1. Lautsprecherbox (12) mit einem Gehäuse (20), einem in dem Gehäuse (20) angeordneten Lautsprecher (22) zur Erzeugung von Schall und einer Vorrichtung zur Schallführung (14), wobei die Vorrichtung zur Schallführung (14) vor dem Lautsprecher (22) in einer Schallausbreitungsrichtung (25) angeordnet ist,
wobei die Vorrichtung zur Schallführung (14) derart ausgestaltet ist, dass die Vorrichtung zur Schallführung (14) den vom Lautsprecher (22) erzeugten Schall zu einem an einer Vorderseite (27) der Vorrichtung zur Schallführung (14) angeordneten, vorderseitigen Schlitz (30) zur Schallabstrahlung leitet, wobei die Vorrichtung zur Schallführung (14) eine zum Lautsprecher (22) zugewandte Rückseite (41) mit einer rückseitigen Oberfläche (50) aufweist,
**dadurch gekennzeichnet, dass**
die rückseitige Oberfläche (50) der zum Lautsprecher (22) zugewandten Rückseite (41) der Vorrichtung zur Schallführung (14) bis auf den Bereich von rückseitigen Schlitzen in Form eines Negativabdruckes des Lautsprechers (22) und/oder einer Lautsprechermembran (23) ausgebildet ist, und zumindest eine Kante (38) der Vorderseite (27) der Vorrichtung zur Schallführung (14) mit einem Radius zwischen 5 mm bis 30 mm gerundet ist.

2. Lautsprecherbox (12) nach Anspruch 1, **dadurch gekennzeichnet, dass** der vorderseitige Schlitz (30) vertikal angeordnet ist und/oder dass der vorderseitige Schlitz (30) durch vorderseitige Längs- und/oder Querstege (32, 34) in Kammern (36) unterteilt ist.

3. Lautsprecherbox (12) nach einem der vorhergehenden Ansprüche, **dadurch gekennzeichnet, dass** der vorderseitige Schlitz (30) eine Breite zwischen 10 mm und 30 mm, vorzugsweise zwischen 15 mm und 25 mm, insbesondere 20 mm, aufweist.

4. Lausprecherbox (12) nach einem der vorhergehenden Ansprüche, **dadurch gekennzeichnet, dass** der Lautsprecher (22) die Lautsprechermembran (23) aufweist.

5. Lautsprecherbox (12) nach Anspruch 4, **dadurch gekennzeichnet, dass** die rückseitige Oberfläche (50) der zum Lautsprecher (22) zugewandten Rückseite (41) der Vorrichtung zur Schallführung (14) im Bereich der Lautsprechermembran (23) im Wesentlichen einen Abstand von kleiner als 10 mm, insbesondere kleiner als 5 mm, insbesondere kleiner als 2 mm, zur Lautsprechermembran (23) aufweist.

6. Lautsprecherbox (12) nach einem der vorhergehenden Ansprüche, **dadurch gekennzeichnet, dass** die Vorrichtung zur Schallführung (14) einen an der Rückseite (41) angeordneten, rückseitigen Schlitz (42) aufweist, in den der vom Lautsprecher (22) erzeugte Schall eingeleitet wird.

7. Lautsprecherbox (12) nach einem der vorhergehenden Ansprüche, **dadurch gekennzeichnet, dass** die Vorrichtung zur Schallführung (14) zwischen dem rückseitigen Schlitz (42) und einer der Kammern (36) des vorderseitigen Schlitzes (30) einen Kanal (44) aufweist, wobei der Kanal (44) eine vorbestimmte Schalllaufzeit hat.

8. Lautsprecherbox (12) nach Anspruch 7, **dadurch gekennzeichnet, dass** die vorbestimmte Schalllaufzeit eines in den Kanal (44) eingeleiteten Schalls bis zur Schallabstrahlung aus der Kammer (36) für zumindest zwei Kanäle (44) unterschiedlich ist.

9. Lautsprecherbox (12) nach einem der Ansprüche 7 oder 8, **dadurch gekennzeichnet, dass** die vorbestimmten Schalllaufzeiten der Kanäle (44) derart gewählt sind, dass der Schall aus den Kammern (36) des vorderseitigen Schlitzes (30) im Wesentlichen phasengleich abgestrahlt wird.

10. Lautsprecherbox (12) nach einem der vorhergehenden Ansprüche, **dadurch gekennzeichnet, dass** zwischen der Rückseite (41) der Vorrichtung zur Schallführung (14) und dem Gehäuse (20) und/oder dem Lautsprecher (22) zumindest ein Dämpfungselement (54) angeordnet ist.

11. Lautsprecherbox (12) nach einem der vorhergehenden Ansprüche, **dadurch gekennzeichnet, dass** zumindest eine Kante (38) der Vorderseite (27) der Vorrichtung zur Schallführung (14) mit einem Radius zwischen 10 mm bis 20 mm gerundet ist.

12. Säulenlautsprecherbox (10), **gekennzeichnet durch** zumindest zwei übereinander angeordneten Lautsprecherboxen (12) nach einem der vorhergehenden Ansprüchen.

13. Säulenlautsprecherbox (10) nach Anspruch 12, **dadurch gekennzeichnet, dass** die Oberflächennormalen (19) der Vorderseiten (27) der Vorrichtungen zur Schallführung (14) von zwei direkt übereinander angeordnete Lautsprecherboxen (12) einen Winkel (21) zwischen 0° und 10°, vorzugsweise einen Winkel (21) zwischen 0° und 5°, insbesondere einen Winkel (21) von 1°, bilden.

## Claims

1. Loudspeaker box (12) comprising a housing (20), a loudspeaker (22) arranged in the housing (20) for generating sound and a sound-guiding device (14), wherein the sound-guiding device (14) is arranged in front of the loudspeaker (22) in a sound propagation direction (25),
wherein the sound-guiding device (14) is configured in such a way that the sound-guiding device (14) directs the sound generated by the loudspeaker (22) to a front slot (30) arranged on a front side (27) of the sound-guiding device (14) for the purpose of sound radiation,
wherein the sound-guiding device (14) has a rear side (41) facing the loudspeaker (22) and having a rear surface (50),
**characterized in that**
the rear surface (50) of the rear side (41) of the sound-guiding device (14) facing the loudspeaker (22) is formed in the form of a negative impression of the loudspeaker (22) and/or of a loudspeaker diaphragm (23) apart from the region of rear slots, and
at least one edge (38) of the front side (27) of the sound-guiding device (14) is rounded with a radius of between 5 mm and 30 mm.

2. Loudspeaker box (12) according to Claim 1, **characterized in that** the front slot (30) is arranged vertically and/or **in that** the front slot (30) is divided into chambers (36) by front longitudinal and/or transverse members (32, 34).

3. Loudspeaker box (12) according to one of the preceding claims, **characterized in that** the front slot (30) has a width of between 10 mm and 30 mm, preferably between 15 mm and 25 mm, in particular 20 mm.

4. Loudspeaker box (12) according to one of the preceding claims, **characterized in that** the loudspeaker (22) has the loudspeaker diaphragm (23).

5. Loudspeaker box (12) according to Claim 4, **characterized in that** the rear surface (50) of the rear side (41) of the sound-guiding device (14) facing the loudspeaker (22) has in the region of the loudspeaker diaphragm (23) substantially a distance of less than 10 mm, in particular less than 5 mm, in particular less than 2 mm, from the loudspeaker diaphragm (23).

6. Loudspeaker box (12) according to one of the preceding claims, **characterized in that** the sound-guiding device (14) has a rear slot (42), which is arranged on the rear side (41) and into which the sound generated by the loudspeaker (22) is introduced.

7. Loudspeaker box (12) according to one of the preceding claims, **characterized in that** the sound-guiding device (14) has a channel (44) between the rear slot (42) and one of the chambers (36) of the front slot (30), wherein the channel (44) has a predetermined sound transit time.

8. Loudspeaker box (12) according to Claim 7, **characterized in that** the predetermined sound transit time of a sound introduced into the channel (44) until when the sound is radiated out of the chamber (36) is different for at least two channels (44).

9. Loudspeaker box (12) according to either of Claims 7 and 8, **characterized in that** the predetermined sound transit times of the channels (44) are chosen such that the sound is radiated out of the chambers (36) of the front slot (30) substantially in-phase.

10. Loudspeaker box (12) according to one of the preceding claims, **characterized in that** at least one damping element (54) is arranged between the rear side (41) of the sound-guiding device (14) and the housing (20) and/or the loudspeaker (22).

11. Loudspeaker box (12) according to one of the preceding claims, **characterized in that** at least one edge (38) of the front side (27) of the sound-guiding device (14) is rounded with a radius of between 10 mm and 20 mm.

12. Column loudspeaker box (10), **characterized by** at least two loudspeaker boxes (12) according to one of the preceding claims arranged one on top of the other.

13. Column loudspeaker box (10) according to Claim 12, **characterized in that** the surface normals (19) of the front sides (27) of the sound-guiding devices (14) of two loudspeaker boxes (12) arranged directly one on top of the other form an angle (21) of between 0° and 10°, preferably an angle (21) of between 0° and 5°, in particular an angle (21) of 1°.

## Revendications

1. Enceinte de haut-parleur (12), comprenant un boîtier (20), un haut-parleur (22) disposé dans le boîtier (20) pour produire du son, et un dispositif de guidage du son (14), dans laquelle le dispositif de guidage du son (14) est disposé devant le haut-parleur (22) dans une direction de propagation du son (25),
dans laquelle le dispositif de guidage du son (14) est configuré de telle sorte que le dispositif de guidage du son (14) guide le son produit par le haut-parleur (22) vers une fente avant (30) disposée sur une face avant (27) du dispositif de guidage du son (14) en vue de l'émission du son, dans laquelle le dispositif de guidage du son (14) présente une face arrière (41) tournée vers le haut-parleur (22) et pourvue d'une surface arrière (50),
**caractérisée en ce que** la surface arrière (50) de la face arrière (41), tournée vers le haut-parleur (22), du dispositif de guidage du son (14) est réalisée, à l'exception de la zone des fentes arrière, sous la forme d'une empreinte négative du haut-parleur (22) et/ou d'une membrane de haut-parleur (23), et au moins un bord (38) de la face avant (27) du dispositif de guidage du son (14) est arrondi avec un rayon compris entre 5 mm et 30 mm.

2. Enceinte de haut-parleur (12) selon la revendication 1, **caractérisée en ce que** la fente avant (30) est disposée verticalement, et/ou **en ce que** la fente avant (30) est divisée en compartiments (36) par des entretoises avant longitudinales et/ou transversales (32, 34).

3. Enceinte de haut-parleur (12) selon l'une quelconque des revendications précédentes, **caractérisée en ce que** la fente avant (30) présente une largeur comprise entre 10 mm et 30 mm, de préférence entre 15 mm et 25 mm, en particulier de 20 mm.

4. Enceinte de haut-parleur (12) selon l'une quelconque des revendications précédentes, **caractérisée en ce que** le haut-parleur (22) présente la membrane de haut-parleur (23).

5. Enceinte de haut-parleur (12) selon la revendication 4, **caractérisée en ce que** la surface arrière (50) de la face arrière (41), tournée vers le haut-parleur (22), du dispositif de guidage du son (14) présente dans la zone de la membrane de haut-parleur (23) substantiellement une distance inférieure à 10 mm, en particulier inférieure à 5 mm, en particulier inférieure à 2 mm, par rapport à la membrane de haut-parleur (23).

6. Enceinte de haut-parleur (12) selon l'une quelconque des revendications précédentes, **caractérisée en ce que** le dispositif de guidage du son (14) présente une fente arrière (42) disposée sur la face arrière (41) et dans laquelle est introduit le son produit par le haut-parleur (22).

7. Enceinte de haut-parleur (12) selon l'une quelconque des revendications précédentes, **caractérisée en ce que** le dispositif de guidage du son (14) présente un canal (44) entre la fente arrière (42) et l'un des compartiments (36) de la fente avant (30), le canal (44) présentant un temps de propagation du son prédéterminé.

8. Enceinte de haut-parleur (12) selon la revendication 7, **caractérisée en ce que** le temps de propagation du temps prédéterminé d'un son introduit dans le canal (44) jusqu'à l'émission du son à partir du compartiment (36) est différent pour au moins deux canaux (44).

9. Enceinte de haut-parleur (12) selon l'une quelconque des revendications 7 ou 8, **caractérisée en ce que** les temps de propagation du son prédéterminés des canaux (44) sont sélectionnés de telle sorte que le son provenant des compartiments (36) de la fente avant (30) est émis de manière substantiellement en phase.

10. Enceinte de haut-parleur (12) selon l'une quelconque des revendications précédentes, **caractérisée en ce qu'**au moins un élément d'atténuation (54) est disposé entre la face arrière (41) du dispositif de guidage du son (14) et le boîtier (20) et/ou le haut-parleur (22).

11. Enceinte de haut-parleur (12) selon l'une quelconque des revendications précédentes, **caractérisée en ce qu'**au moins un bord (38) de la face avant (27) du dispositif de guidage du son (14) est arrondi avec un rayon compris entre 10 mm et 20 mm.

12. Enceinte de haut-parleur à colonne (10), **caractérisée par** au moins deux enceintes de haut-parleur (12) selon l'une quelconque des revendications précédentes, disposées l'une au-dessus de l'autre.

13. Enceinte de haut-parleur à colonne (10) selon la revendication 12, **caractérisée en ce que** les normales à la surface (19) des faces avant (27) des dispositifs de guidage du son (14) de deux enceintes de haut-parleur (12) disposées directement l'une au-dessus de l'autre forment un angle (21) compris entre 0° et 10°, de préférence un angle (21) entre 0° et 5°, en particulier un angle (21) de 1°.
